# EUROPÄISCHE PATENTSCHRIFT

(11) **EP 2 022 880 B1**
(45) Veröffentlichungstag und Bekanntmachung des Hinweises auf die Patenterteilung: **17.03.2010**
(21) Anmeldenummer: 07014179.1
(22) Anmeldetag: 19.07.2007
(51) Int. Cl.: D05B 55/02, D05C 11/04

(54) **Nadelhalterung**
Needle holder
Porte-aiguille

(43) Veröffentlichungstag der Anmeldung: 11.02.2009
(73) Patentinhaber: Groz-Beckert KG, 72458 Albstadt (DE)
(72) Erfinder: Hillenbrand, Bernd, 72461 Albstadt (DE); Haug, Kai Uwe, 72362 Nusplingen (DE); Kaas, Timo, 72336 Balingen (DE); Schneider, Fred, 72072 Tübingen (DE); Wäschle, Roland, 72406 Bisingen (DE)
(74) Vertreter: Rüger, Barthelt & Abel Patentanwälte

(56) Entgegenhaltungen:
- WO-A-2006/102774
- CH-A- 98 950
- CH-A5- 681 215
- DE-A1- 3 225 434
- FR-A- 1 327 497
- US-A- 3 583 345

## Beschreibung

Die Erfindung betrifft eine Nadelhalterung, die für Nadeln allgemein und insbesondere für Sticknadeln, beispielsweise Schifflinnadeln, geeignet ist.

Stickmaschinen, insbesondere Großstickmaschinen, sind mit Nadelstangen versehen, die an ihren Enden jeweils eine Spannvorrichtung für eine Nadel tragen. Die Nadeln werden auch als Sticknadeln oder Schifflinnadeln bezeichnet. Die Nadelstangen werden zur Durchführung eines Stickprozesses axial hin und her gehend bewegt, um die Nadel wiederholt durch ein Textil zu stechen.

Es kommt häufig vor, dass Nadeln zu wechseln sind.

Die GB 387 073 schlägt dazu vor, die an einer Barre gehaltenen Nadeln in einem Revolverkopf zu fassen, der in beispielsweise vier Indexpositionen überführbar ist. Bricht eine der vier an dem Revolverkopf gehaltenen Nadeln, kann der Revolverkopf um 90° weiter gedreht werden, um eine neue Nadel in Position zu bringen. An dem Revolverkopf sind die Nadeln durch eine Spannpratze gehalten, die mittels einer Befestigungsschraube angezogen oder gelöst werden kann.

Außerdem ist aus der DE-OS 1 927 498 ein Nadelhalter bekannt, in dem mehrere Nadeln schwenkbar gehalten sind. Diese können wahlweise in Ruhe- oder Arbeitsposition überführt werden. Damit können verschieden farbige Fäden ausgewählt werden.

Die US 3,583,345 offenbart eine Nadelspanneinrichtung mit einer hohlzylindrischen Kappe, in der ein Nadelklemmteil und ein Nadelaufnahmeteil angeordnet sind. An der Trennfläche zwischen Nadelklemmteil und Nadelaufnahmeteil verläuft der Nadelkanal, in den die Nadel durch eine Öffnung in der Kappe eingesteckt werden kann. Das Nadelklemmteil ist elastisch verformbar. Durch axiales Verschieben der Kappe wird das Nadelklemmteil deformiert und dehnt sich radial aus. Dadurch entsteht eine Klemmkraft an der Trennfläche zum Nadelaufnahmeteil, so dass eine in den Nadelkanal eingesetzte Nadel gehalten wird.

Bei der aus der WO 2006/102774 A1 bekannten Nadelhalterung wird der Nadelschaft durch ein gegen einen Nadelstößel oder ein Nadellineal geschraubtes Nadelklemmteil gepresst, um die Nadel zu fixieren.

Es ist Aufgabe der Erfindung eine Möglichkeit zur Befestigung von Nadeln an Nadelstangen anzugeben, durch die ein einfacher und schneller Nadelwechsel ermöglicht wird.

Diese Aufgabe wird mit einer Nadelhalterung nach Anspruch 1 gelöst:

Die erfindungsgemäße Nadelhalterung weist ein Nadelaufnahmeteil mit einem Nadelklemmteil und einem Fixierelement auf, mittels dessen das Nadelklemmteil in einer Klemmposition fixierbar ist. Die Nadelhalterung ist in Verlängerung an einer Nadelstange angebracht. Sie kann auch einstückig, nahtlos mit dieser verbunden sein. Das Fixierelement wird zum Fixieren des Nadelklemmteils auf dieses geschoben und zum Freigeben desselben von diesem weg bewegt. So kann die Nadel auf besonders einfache Weise mit einem sehr einfachen Handgriff an der Nadelstange befestigt und ebenso einfach von dieser wieder gelöst werden. Die Richtung zum Einlegen bzw. zum Entnehmen der Nadel ist quer zur Längsrichtung der Nadel bzw. der Nadelstange möglich. Somit wird der Nadelwechsel durch Gegenstände die sich vor der Nadelspitze befinden nicht beeinflusst Der zum Nadelwechsel notwendige erforderliche manuelle Aufwand ist deshalb sehr gering. Andererseits ist die Nadel sicher an der Nadelstange gehalten.

Das Nadelaufnahmeteil der Nadelhalterung bzw. der Nadelstange weist als Sitz zur Aufnahme der Nadel vorzugsweise eine längliche rinnenartige Ausnehmung auf, die an ein Ende der Nadel angepasst ist. Dieses auch als "Kolben" bezeichnete Ende der Nadel bildet einen Halteabschnitt. In der rinnenartigen Ausnehmung kann ein Querstift oder eine Querrippe angeordnet sein. Diesem Stift oder dieser Rippe kann eine in dem Ende der Nadel vorgesehene Kerbe zugeordnet sein. Es können jedoch auch Nadeln, gemäß dem Stand der Technik, mit abgeflachtem Kolben bzw. Ende, wie sie heute in großer Anzahl in der Textilindustrie eingesetzt werden, in eine solche Nadelhalterung eingesetzt werden. Sie ist somit rückwärts kompatibel.

Das Nadelklemmteil ist vorzugsweise als Spannklappe ausgebildet, die auf das Ende der Nadel hin und von diesem weg schwenkbar gelagert ist. Das Ende bzw. der Kolben der Nadel ist an einer Seite von dem Nadelaufnahmeteil aufgenommen. Seine andere Seite wird von dem Nadelklemmteil, beispielsweise in Form der Spannklappe, gefasst. In gespanntem Zustand wird die Spannklappe bzw. das Nadelklemmteil radial gegen den Kolben der Nadel gedrückt, wodurch die Nadel ihrerseits in das Nadelaufnahmeteil gedrückt und somit festgeklemmt wird. Diese Klemmstellung wird durch das Fixierelement gesichert. Wird das Fixierelement hingegen gelöst, kann die Spannklappe von dem Kolben der Nadel weg geklappt werden. Sie gibt somit von dem den Kolben umgebenden zylindrischen Raumbereich eine Hälfte frei. Mit anderen Worten, das Nadelklemmteil wird beim Festklemmen des Endes der Nadel in einen Raum hinein bewegt, der zu dem Ende der Nadel radial oberhalb des Sitzes derselben liegt. Beim Freigeben wird das Nadelklemmteil, d.h. die Spannklappe aus diesem Raumbereich heraus bewegt. Die Sticknadel kann somit aus der Nadelhalterung leicht entnommen werden. Eine neue Nadel kann einfach in die Nadelhalterung eingelegt werden. Es ist nicht erforderlich, diese axial in irgendwelche Öffnungen einzufädeln oder einzupassen.

Vorzugsweise ergänzen sich das Nadelklemmteil und das Nadelaufnahmeteil gemeinsam im Wesentlichen zu einer zylindrischen Außenkontur, wenn sich das Nadelklemmelement, z.B. die Spannklappe, in Klemmstellung befindet. Dies ermöglicht einen schlanken Aufbau und andererseits auch ein einfaches Fixieren des Nadelklemmteils in Spannposition. Dies gilt unabhängig davon, ob die Spannklappe um eine Schwenkachse schwenkbar ist, die quer zu der Nadellängsrichtung und etwa parallel zu einer Trennfläche zwischen dem Nadelaufnahmeteil und dem Nadelklemmteil oder um eine Schwenkachse schwenkbar ist, die parallel zu der Nadelachse orientiert ist. In beiden Fällen kann das Fixierelement einfach über die gebildete zylindrische Außenkontur geschoben werden, um das Nadelklemmteil in Klemmstellung zu sichern.

Dieses Verschieben des Fixierelements erfolgt vorzugsweise im Rahmen einer Schwenkbewegung. Beispielsweise ist das Fixierelement als Rasthebel ausgebildet, der von der Seite her über das Nadelklemmteil geschoben wird. Das Fixierelement kann dabei in einer Ausführungsform an dem Nadelaufnahmeteil schwenkbar gelagert sein. Die Schwenkachse ist beispielsweise parallel zu der Nadel orientiert. Es ist auch möglich, das Fixierelement um das Nadelaufnahmeteil herum um eine konzentrisch zu der Mittelachse der Nadel liegende Drehachse drehbar zu lagern. Alternativ kann das Fixierelement auch schwenkbar an dem Nadelklemmteil gelagert sein, um in Klemmstellung mit dem Nadelaufnahmeteil verrastet zu werden.

Das Fixierelement kann durch wenigstens ein Rastmittel in einer Fixierstellung festgehalten werden. Beispielsweise kann das Fixierelement dazu aus einem etwas elastischen Kunststoff ausgebildet sein, der dem Fixierelement eine Nachgiebigkeit bzw. Federwirkung verleiht. In Form eines schwenkbar gelagerten Hebels mit einer Ausnehmung kann dieser Hebel so auf das Nadelklemmteil hin geschwenkt werden, dass er mit seiner Ausnehmung an dem Nadelklemmteil einrastet und dieses zugleich gegen den Kolben der Nadel spannt.

Es sind unter Anwendung der genannten Prinzipien zahlreiche Abwandlungen möglich. Außerdem ist es möglich, die genannten Merkmale in nahezu beliebiger Kombination miteinander anzuwenden. Die Merkmale können dabei sowohl einzeln als auch in beliebiger Kombination oder Teilkombination Anwendung finden.

Die nachfolgende Beschreibung beschränkt sich auf mehrere Ausführungsbeispiele der Erfindung zur Erläuterung wesentlicher Elemente derselben, sowie sonstiger Gegebenheiten. Die Zeichnung offenbart weitere Details und ist ergänzend heranzuziehen. Es zeigen:
Figur 1 eine erste Variante einer Nadelhalterung mit Nadelschnellspannung in perspektivischer Darstellung in geöffnetem Zustand.
Figur 2 die Nadelhalterung nach Figur 1 in gespanntem Zustand,
Figur 3 das Nadelaufnahmeteil und das Nadelklemmteil der Nadelhalterung nach Figur 1 und 2 in ausschnittsweiser Seitenansicht,
Figur 4 einen Kolben einer Nadel zusammen mit einem Querstift, der zu dem Nadelaufnahmeteil nach Figur 3 gehört, in Seitenansicht,
Figur 5 eine zweite Variante einer Nadelhalterung mit zwei Fixierelementen in perspektivischer Darstellung in geöffnetem Zustand,
Figur 6 die Nadelhalterung nach Figur 5 in gespanntem Zustand,
Figur 7 eine dritte Variante der Nadelhalterung in fest gespanntem Zustand in perspektivischer Darstellung,
Figur 8 die Nadelhalterung nach Figur 7 in geöffnetem Zustand in perspektivischer Darstellung,
Figur 9 eine vierte Variante der Nadelhalterung in geschlossenem Zustand in perspektivischer Darstellung,
Figur 10 eine fünfte Variante der Nadelhalterung in geöffnetem Zustand in perspektivischer Darstellung,
Figur 11 die Nadelhalterung nach Figur 10 in geschlossenem Zustand in perspektivischer Darstellung,
Figur 12 eine sechste Variante der erfindungsgemäßen Nadelhalterung in perspektivischem Zustand und
Figur 13 eine siebte Variante der erfindungsgemäßen Nadelhalterung in perspektivischer Darstellung.

In Figur 1 ist eine erfindungsgemäße Nadelhalterung 1 veranschaulicht, die als Schnellspannhalter ausgebildet ist. Sie weist ein Nadelaufnahmeteil 2 auf, das zur Befestigung an einer Nadelstange eingerichtet ist. Dazu ist das Nadelaufnahmeteil 2 an einem Ende mit einem Zapfen 3 versehen. Von diesem erstreckt sich der übrige Körper 4 des Nadelaufnahmeteils 2 weg. Der Körper 4 weist an seinem dem Zapfen 3 gegenüber liegenden Ende etwa die Form eines längs geteilten Halbzylinders auf, der eine sich im Wesentlichen in Längsrichtung erstreckende, vorzugsweise ebene Fläche 5 aufweist. Diese wird von einer rinnenartigen Ausnehmung durchsetzt, die einen Sitz 6 zur Aufnahme des Endes 7 einer Nadel bildet. Dieses Ende 7 ("Kolben") dient der Lagerung bzw. Befestigung der Nadel. Die Nadel ist beispielsweise eine Sticknadel.

Dem Sitz 6 ist ein Nadelklemmteil 8 zugeordnet, das als schwenkbare Klemmbacke ausgebildet ist. Es weist eine Halbzylinderform auf und wendet der vorzugsweise ebenen Fläche 5 eine ebenfalls vorzugsweise ebene Fläche 9 zu. Die Fläche 9 kann bedarfsweise mit einer Rinne oder anderweitigen Ausnehmungen versehen sein. Im vorliegenden Ausführungsbeispiel ist das Ende 7 der Nadel abgeflacht, wobei die abgeflachte Seite der Fläche 9 zugewandt ist. Im Übrigen ist das Nadelklemmteil 8 im Wesentlichen halbzylindrisch, wobei es an einem Ende einen Fortsatz 10 aufweist, der der schwenkbaren Lagerung des Klemmteils 8 an dem Körper 4 dient. Der Fortsatz 10 ragt in eine entsprechende Ausnehmung des Körpers 4 und ist dort durch einen nicht weiter veranschaulichten Querstift gehalten. Dieser sitzt in einer entsprechenden Querbohrung 11 und legt eine Schwenkachse 12 für das Klemmteil 8 fest. Dadurch kann das Klemmteil 8 zu dem Ende 7 der Nadel hin und von diesem weg geschwenkt werden. Die Schwenkachse 12 ist vorzugsweise quer zu einer Längsmittelachse 13 der Nadel orientiert. Außerdem ist die Schwenkachse 12 vorzugsweise parallel zu der Fläche 5 orientiert. Figur 1 veranschaulicht das Nadelklemmteil 8 in einer Freigabestellung. In dieser Freigabestellung ist zwischen der Fläche 9 des Nadelklemmteils 8 und der Fläche 5 des Körpers 4 ein spitzer Öffnungswinkel von mindestens 45 Grad vorzugsweise mindestens 75 Grad gebildet. Dadurch kann die Nadel mit dem Ende 7 einfach aus ihrem Sitz 6 entnommen werden. Dies geschieht bei aufgeklapptem Klemmteil 8 bei vollkommen frei liegendem Sitz.

Zu der Nadelhalterung 1 gehört außerdem ein Fixierelement 14, das im vorliegenden Ausführungsbeispiel durch einen Rasthebel 15 gebildet ist. Dieser ist vorzugsweise an dem Nadelaufnahmeteil 2 um eine Schwenkachse 16 schwenkbar gelagert, die z.B. durch einen Zapfen 17 festgelegt wird, der sich durch eine Öffnung des Rasthebels 15 erstreckt. Der Zapfen 17 und die Schwenkachse 16 erstrecken sich vorzugsweise parallel zu der von dem Sitz 6 festgelegten Längsmittelachse 13 und somit quer zu der Schwenkachse 12.

Der Rasthebel 15 besteht beispielsweise aus einem etwas federnden Kunststoff. Er ist mit einer Öffnung bzw. Ausnehmung 18 versehen, die ungefähr der zylindrischen Kontur folgt, die das Nadelaufnahmeteil 2 und das Nadelklemmteil 8 gemeinsam festlegen, wenn sich das Nadelklemmteil 8, wie Figur 2 zeigt, in Klemmstellung befindet. Die Kontur der Ausnehmung 18 folgt dabei der Kontur des Zylinders bis zu einer Nase 19, mit der der Rasthebel 15 das Nadelklemmteil 8 übergreift und dabei gegen das Ende 7 der Nadel spannt.

Der Hebel 15 sitzt mit einem Lagerende 20 auf dem Zapfen 17 und weist gegenüber liegend ein Griffende 21 auf, das als Handhabe dient, um den Hebel 15 aus seiner in Figur 1 veranschaulichten Freigabestellung in die in Figur 2 veranschaulichte Fixierstellung zu überführen. An dem Rasthebel 15 kann außerdem eine Fadenführer 22 in Form einer Öse gehalten sein. Dazu eignet sich insbesondere die von der Ausnehmung 18 weg weisende Rückseite des Rasthebels 15. Der Fadenführer 22 kann durch ein angeschraubtes Blechbiegeteil gebildet sein.

Der Rasthebel 15 ist außerdem vorzugsweise mit einem Sicherungsring 23 auf dem Zapfen 17 gesichert.

Bei einigen Ausführungsformen kann der Rasthebel 15, wie erwähnt, vollständig aus einem geringfügig elastischen Kunststoff bestehen und somit selbst die für die Rastwirkung erforderliche Federwirkung bezüglich der Radialrichtung des Zapfens 17 erbringen. Es ist auch möglich, den Rasthebel 15 aus einem steifen Material, beispielsweise Metall, auszubilden und im Bereich seiner Ausnehmung 18 elastische Mittel, beispielsweise in Form von federnd gelagerten Zungen oder sonstigen Elementen, elastischen Auskleidungen oder dergleichen vorzusehen. Außerdem ist es möglich, den Zapfen 17 elastisch zu lagern oder zwischen dem Zapfen 17 und dem Lagerende 20 eine elastische Buchse oder ähnliche elastische Mittel anzuordnen. Alle diese Maßnahmen und weitere entsprechende Maßnahmen sind geeignet, um der Nase 19 ein federndes Ausweichen zu ermöglichen, wenn sie über die gerundete Außenseite des Nadelklemmteils 8 geschoben wird.

Figur 3 veranschaulicht die Nadelhalterung 1 unter Weglassung des Rasthebels 15 in Seitenansicht in geschlossenem Zustand. Wie erkennbar, ist das Ende 7 der Nadel zwischen dem Nadelklemmteil 8 und dem Nadelaufnahmeteil 2 festgeklemmt. Die Positionierung des Endes 7 wird, wie Figur 4 zeigt, durch einen Stift 24 bestimmt, der in eine Kerbe 25 des Kolbens bzw. Endes 7 der Nadel fasst. Der Stift 24 ist zumindest ungefähr parallel zu einem in der Querbohrung 11 sitzenden Stift 26 angeordnet, der das Scharniergelenk für das Nadelklemmteil 8 bildet. Der Stift 24 durchquert den mulden- oder rinnenförmigen Sitz 6.

Die insoweit beschriebene Nadelhalterung 1 arbeitet wie folgt:
Zum Wechseln der Nadel wird der Rasthebel 15, wie Figur 1 veranschaulicht, in eine Freigabestellung überführt, indem er von dem Nadelklemmteil 8 weg geschwenkt wird. Dieses ist nun frei beweglich und kann von der Nadel bzw. ihrem Ende 7 weg geschwenkt werden. Das Nadelklemmteil 8 gibt somit einen bezüglich der Längsmittelachse 13 halbzylindrischen Raum zumindest weitgehend, vorzugsweise vollständig frei, so dass die Nadel in dem Sitz 6 offen zu Tage liegt. Sie kann z.B. von Hand entnommen werden und bei Bedarf wieder in den Sitz eingesetzt oder durch eine andere Nadel ersetzt werden. Dabei ist die Entnahmerichtung der Nadel quer zur Längsrichtung der Nadel. Zum Festspannen derselben wird das Nadelklemmteil 8 aus der in Figur 1 veranschaulichten Freigabestellung auf das Ende 7 der Nadel gelegt. Das Klemmteil befindet sich somit schon in Klemmstellung, wobei es die Nadel noch nicht hält. Dazu wird der Rasthebel 15 in einer Schwenkbewegung über das Nadelklemmteil 8 geschoben, wie es Figur 2 zeigt. Aufgrund des angepassten Durchmessers der Ausnehmung 18 sowie der Flexibilität bzw. Elastizität des Rasthebels 15 wird das Klemmelement 8 gegen das Ende 7 gedrückt und somit in Klemmstellung fixiert. Der Rasthebel 15 bildet somit ein Fixierelement für das Klemmteil 8.
Die Nadelhalterung bildet einen Schnellspannhalter, der mit besonders einfachen und wenigen Handgriffen geöffnet und geschlossen werden kann, so dass der Nadelwechsel besonders einfach ist.
Figur 5 veranschaulicht eine abgewandelte Ausführungsform der Nadelhalterung 1. Im Unterschied zu der vorigen Beschreibung trägt der Zapfen 17 zwei gegensinnig schwenkbare Rasthebel 15a, 15b, die von einander gegenüber liegenden Seiten her über das Nadelklemmteil 8 geschoben werden können. Ansonsten gilt die vorige Beschreibung unter Zugrundelegung gleicher Bezugszeichen entsprechend, wobei lediglich die die Rasthebel 15a, 15b betreffenden Details zur Unterscheidung mit Buchstabenindice versehen sind. Die Klemmhebel 15a, 15b bilden, wie insbesondere Figur 6 zeigt, gemeinsam ein Fixierelement für das Nadelklemmteil 8. Die Griffenden 21a, 21b können in Fixierstellung miteinander fluchten oder, wie dargestellt, versetzt angeordnet sein.
Bei den vorigen Ausführungsformen des Nadelhalters ist das Fixierelement an den Nadelaufnahmeteil 2 bzw. dem Körper 4 gelagert, der vorzugsweise einstückig, nahtlos mit dem Nadelaufnahmeteil verbunden ist. Es ist aber, wie die Figuren 7 und 8 zeigen, auch möglich, das Fixierelement an dem Nadelklemmteil 8 zu lagern. Dazu ist das Nadelklemmteil 8 das an seiner Außenseite wiederum vorzugsweise eine zylindrisch gewölbte Fläche aufweisen kann (aber nicht muss) mit einem Fortsatz 27 versehen, von dem sich ein Zapfen 28 parallel zu der Längsmittelachse eines Zylinders erstreckt, der von dem Nadelaufnahmeteil 2 und dem Nadelklemmteil 8 definiert wird. Auf dem Zapfen 28 kann als Fixierelement wiederum ein Rasthebel 29 sitzen, der zur Aufnahme des Zapfens 28 eine entsprechende Öffnung 30 aufweist. Der Rasthebel 29 weist ein hakenförmiges Ende 31 auf, das den Nadelsitz untergreifen kann. An seinem gegenüber liegenden Ende kann es mit einer Einrichtung zur Fadenführung 32 versehen sein.
Die Betätigung erfolgt wie aus den Figuren 7 und 8 ersichtlich. Wird das hakenförmige Ende 31 unter das Nadelaufnahmeteil 2 geschoben, bildet der äußerste Abschnitt des Endes 31 eine Nase 19, die den Rasthebel 29 in dieser Position verrastet. Gleichzeitig wird das Nadelklemmteil 8 gegen das Nadelaufnahmeteil 2 gespannt. Wird das Ende 31 hingegen durch entsprechende Verschwenkung des Rasthebels 29 von dem Nadelaufnahmeteil 2 weg bewegt, ist das Nadelklemmteil 8 entspannt. Es kann nun in Offenstellung geklappt werden. Dies funktioniert mit einem Nadelklemmteil 8, das, wie die Figuren 1 und 2 zeigen, um eine quer zu der Nadel liegende Schwenkachse 12 schwenkbar ist. Es funktioniert auch bei Ausführungsformen, bei denen das Nadelklemmteil 8, wie insbesondere Figur 8 zeigt, um eine Schwenkachse 12a bewegbar ist, die parallel zu der Längserstreckung des Sitzes 6 und somit der ergänzend in Figur 8 angedeuteten Längsmittelachse 13 orientiert ist. Ansonsten gilt die vorige Beschreibung, insbesondere auch hinsichtlich des Stifts 24 entsprechend.

Eine weiter abgewandelte Ausführungsform der Erfindung veranschaulicht Figur 9. Diese beruht im Wesentlichen auf der Ausführungsform nach den Figuren 1 und 2, auf deren Beschreibung unter Zugrundelegung gleicher Bezugszeichen entsprechend verwiesen wird. Unterschiede liegen jedoch in der Ausbildung des Fixierelements, das hier nicht als Rasthebel sondern als Klemmhebel 33 ausgebildet ist. Dieser ist an Stelle mit einer Rastnase mit einem schwenkbar gelagerten Exzenterspanner 34 vorgesehen. Der Exzenterspanner 34 wird durch einen Spannnocken 35 gebildet, der an dem Klemmhebel 33 schwenkbar gelagert und vorzugsweise an dem äußersten Ende bzw. Rand seiner Ausnehmung 18 angeordnet ist. Er ersetzt die (Rast-)Nase 19. Ein sich radial von dem Spannnocken 35 weg erstreckender Stift 36 dient als Hebel zum Festspannen und Lösen des Spannnockens 35.

Eine weitere mögliche Abwandlung zeigen die Figuren 10 und 11. Diese Ausführungsform nutzt ähnliche Prinzipien wie die vorliegend beschriebenen Ausführungsformen. Jedoch eignet sie sich anders als die vorstehenden Ausführungsformen insbesondere zum direkten Einbau in eine Nadelstange 37 während nach dem vorstehend beschriebenen Konzept die Nadelhalterung 1 als Anbauteil für eine Nadelstange vorgesehen ist.

Die Nadelstange 37 bildet somit gemäß Figur 10 und 11 ihre eigene Nadelhalterung 1', wozu ihr nadelseitiges Ende entsprechend gestaltet ist. In dem Ende der Nadelstange ist eine Längsnut eingebracht, so dass das Ende der Nadelstange 37 das Nadelaufnahmeteil 2' mit dem Sitz 6' bildet. Das Ende 7 der Nadel kann in diesen Sitz 6' eingelegt werden. In der den Sitz 6' bildenden Nut ist das Nadelklemmteil 8' in Form einer in der Nut schwenkbar gelagerten, in die Nut hinein klappbaren Zunge bzw. Fingers ausgebildet. Das Nadelklemmteil 8' ist dabei so bemessen, dass es über den Außenumfang des Endes der Nadelstange 37 geringfügig herausragt, wenn es sich in Klemmstellung, d.h. in der Nut befindet. Seine rückenseitigen Kanten sind, wie Figur 11 erkennen lässt, mit Fasen 38, 39 versehen, d.h. angeschrägt damit ein Fixierteil leichtgängig über das Nadelklemmteil 8' bzw. dessen Anteil, der über den Außenumfang der Nadelstange 37 hervorsteht, geschoben werden kann um eine Nadel zu fixieren.

Um das Ende der Nadelstange 37 d.h. um das Nadelaufnahmeteil 2' herum ist eine flache Nut 40 ausgebildet, in der ein Fixierelement sitzt. Dieses wird hier durch einen Drehkörper 41 gebildet, der mit einer Öffnung auf dem Nadelaufnahmeteil 2' in der Nut 40 sitzt und dabei den Nadelaufnahmeteil 2' umgreift. Allerdings ist der Rand der Öffnung des Drehkörpers 41 nicht durchgängig geschlossen. Vielmehr weist der Rand einen Durchgang 42 auf, der als Durchlass für das Nadelklemmteil 8' dienen kann. Figur 10 veranschaulicht die Freigabestellung und Figur 11 die Klemmstellung. In Klemmstellung ist der Drehkörper 41 so über das Nadelklemmteil 8' geschoben, dass er es gegen das Ende 7 der Nadel spannt. Zur Bewegung des Klemmkörpers 41 kann ein mit ihm verbundener Griff 43 dienen. Ansonsten gilt die vorige Beschreibung unter Zugrundelegung gleicher Bezugszeichen ergänzend entsprechend.

Weitere Abwandlungen sind möglich. Z.B. kann der Drehkörper 41 an seiner Außenseite gerundet ausgebildet sein, wie Figur 12 veranschaulicht, wobei ansonsten die Beschreibung der Ausführungsformen nach Figur 10 und 11 entsprechend gilt.

Der Drehkörper 41 kann z.B. aus Kunststoff bestehen oder aber auch aus einem anderen weniger nachgiebigen Material, wie beispielsweise einem Metall. Er ist so beschaffen, dass er das Nadelklemmteil 8' gegen das Ende 7 der Nadel spannt, wenn er über die außen liegende Rückenfläche des Nadelklemmteils 8' geschoben wird, indem er um die Längsmittelachse 13 gedreht wird. Diese bildet somit für den Drehkörper 41 eine Drehachse.

Der Drehkörper 41 kann auch als schlanker C-Clip ausgebildet sein, wie Figur 13 zeigt. Dieser ist in Radialrichtung leicht federnd ausgebildet und drückt in Klemmstellung das Nadelklemmteil 8' gegen das Ende 7 der Nadel. Wird der Drehkörper 41 von dem Nadelklemmteil 8' weg gedreht, gibt er dieses frei. Es kann analog zu Figur 10 aus der Nut heraus geklappt werden, wodurch die Nadel freigegeben wird.

Bei einem weiteren Ausführungsbeispiel, nicht gezeichnet, ist der Drehkörper 41 als schlanke Buchse ausgebildet, die zum Festklemmen des Nadelklemmteils 8' in Nadellängsrichtung über das Nadelklemmteil 8' verschoben wird. Dazu ist die Nut 40 in Axialrichtung breiter ausgebildet, so dass das Verschieben des Drehkörpers bzw. des Schiebekörpers 41 möglich ist. Zum Freigeben des Nadelklemmteils 8' wird der Schiebekörper 41 in Richtung Nadelstange 37 soweit verschoben, dass das Nadelklemmteil 8' aufgeklappt werden kann.

Allen vorstehend beschriebenen Ausführungsformen ist gemeinsam, dass ein wie auch immer beweglich, insbesondere schwenkbar gelagertes Nadelklemmteil 8, 8' durch ein Fixierelement 14 in Klemmstellung gesichert wird, wobei das Fixierelement 14 um eine Dreh- oder Schwenkachse 16 oder 13 dreh-oder schwenkbar gelagert ist, die mit der Längsmittelachse der Nadel zusammenfällt oder parallel zu dieser orientiert ist. Dadurch wird eine einfache und schnelle Handhabung möglich.

Ein Schnellspannhalter für eine Nähnadel, Sticknadel oder dergleichen weist eine Nadelaufnahme 2 auf, an der ein Nadelklemmteil 8 vorzugsweise schwenkbar gelagert ist. Zum Festspannen und Fixieren des Nadelklemmteils 8 in Klemmposition ist ein Fixierelement 14 vorgesehen, das bezüglich einer Längsmittelachse 13 der Nadel schwenkbar oder drehbar gelagert ist und somit auf das Nadelklemmteil 8 aufgeschoben und von diesem herunter geschoben werden kann. Die Betätigung ist einfach und sicher.

### Bezugszeichen

- 1, 1': Nadelhalterung
- 2, 2': Nadelaufnahmeteil
- 3: Zapfen
- 4: Körper
- 5: Fläche
- 6, 6': Sitz
- 7: Ende
- 8, 8': Nadelklemmteil
- 9: Fläche
- 10: Fortsatz
- 11: Querbohrung
- 12 (a): Schwenkachse
- 13: Längs-Mittelachse
- 14: Fixierelement
- 15 (a, b): Rasthebel
- 16: Schwenkachse
- 17: Zapfen
- 18: Ausnehmung
- 19: Nase
- 20: Lager-Ende
- 21 (a, b): Griff-Ende
- 22: Fadenführer
- 23: Sicherungsring
- 24: Stift
- 25: Kerbe
- 26: Stift
- 27: Fortsatz
- 28: Zapfen
- 29: Rasthebel
- 30: Öffnung
- 31: Ende
- 32: Einrichtung zur Fadenführung
- 33: Klemmhebel
- 34: Exzenterspanner
- 35: Spannnocken
- 36: Stift
- 37: Nadelstange
- 38, 39: Fasen
- 40: Nut
- 41: Drehkörper
- 42: Durchgang
- 43: Griff

## Patentansprüche

1. Nadelhalterung (1), insbesondere für Schifflinnadeln,
mit einem Nadelaufnahmeteil (2), das einen zur Aufnahme eines Endes (7) einer Nadel eingerichteten Sitz (6) aufweist,
mit einem verschwenkbar gelagerten Nadelklemmteil (8), das mit dem Nadelaufnahmeteil (2) verbunden und zwischen einer Klemmstellung und einer Freigabestellung verschwenkt werden kann, wobei das Nadelklemmteil (8) in seiner Klemmstellung radial gegen das Ende (7) der Nadel drückt, die dadurch gegen das Nadelaufnahmeteil (2) gedrückt und festgeklemmt wird,
mit wenigstens einem Fixierelement (14), das zwischen einer Fixierstellung, in der es das Nadelklemmteil (8) in Klemmstellung hält, und einer Lösestellung beweglich ist, in der es das Nadelklemmteil (8) freigibt,
das Fixierelement (14) um eine Schwenk- oder Drehachse (16, 13) schwenk- oder drehbar gelagert ist, die parallel oder konzentrisch zu einer Längs-Mittelachse (13) der Nadel orientiert ist,
wobei das Fixierelement (14) zum Fixieren des Nadelklemmteils (8) auf das Nadelklemmteil (8) oder das Nadelaufnahmeteil (2) um die Schwenk- oder Drehachse (16, 13) geschwenkt oder gedreht wird und zum Freigeben des Nadelklemmteils (8) von diesem oder von dem Nadelaufnahmeteil (2) weg geschwenkt oder gedreht wird.

2. Nadelhalterung nach Anspruch 1, **dadurch gekennzeichnet, dass** das Nadelaufnahmeteil (2) als Sitz (6) eine längliche rinnenartige Ausnehmung aufweist.

3. Nadelhalterung nach Anspruch 2, **dadurch gekennzeichnet, dass** in der rinnenartigen Ausnehmung ein quer angeordneter Stift (24) oder eine Querrippe angeordnet ist.

4. Nadelhalterung nach Anspruch 1, **dadurch gekennzeichnet, dass** das Nadelklemmteil (8) an dem Nadelaufnahmeteil (2) schwenkbar gelagert ist.

5. Nadelhalterung nach Anspruch 1, **dadurch gekennzeichnet, dass** sich das Nadelklemmteil (8) und das Nadelaufnahmeteil (2) im Wesentlichen zu einer zylindrischen Außenkontur ergänzen, wenn sich das Nadelklemmelement (8) in Klemmstellung befindet.

6. Nadelhalterung nach Anspruch 1, **dadurch gekennzeichnet, dass** die Schwenkachse (12) des Nadelklemmteils (8) quer zu der Nadel und parallel zu einer Trennfläche (5) zwischen dem Nadelklemmteil (8) und dem Nadelaufnahmeteil (2) orientiert ist.

7. Nadelhalterung nach Anspruch 1, **dadurch gekennzeichnet, dass** die Schwenkachse (12a) des Nadelklemmteils (8) parallel zu der Längs-Mittelachse (13) der Nadel orientiert ist.

8. Nadelhalterung nach Anspruch 1, **dadurch gekennzeichnet, dass** dem Fixierelement (14) wenigstens ein Rastmittel (19) zugeordnet ist, um das Fixierelement (14) in Fixierstellung zu halten.

## Claims

1. Needle mount (1), in particular for Schiffli needles,
with a needle receiving part (2), which has a seating (6) arranged to receive an end (7) of a needle,
with a pivoting needle clamping part (8), which can be connected to the needle receiving part (2) and can be pivoted between a clamping position and a release position, wherein in its clamping position the needle clamping part (8) presses radially against the end (7) of the needle, which is thus pressed against the needle receiving part (2) and firmly clamped,
with at least one fixing element (14), which is movable between a fixing position, in which it holds the needle clamping part (8) in the clamping position, and a release position, in which it releases the needle clamping part (8),
the fixing element (14) is disposed to pivot or rotate around a pivot or rotational axis (16, 13), which is oriented parallel or concentrically to a longitudinal centre axis (13) of the needle,
wherein to fix the needle clamping part (8) on the needle clamping part? (8) or the needle receiving part (2) the fixing element (14) is pivoted or rotated around the pivot or rotational axis (16, 13) and to release the needle clamping part (8) is pivoted or rotated away from this or from the needle receiving part (2).

2. Needle mount according to claim 1, **characterised in that** the needle receiving part (2) has an elongated groove-like recess as seating (6).

3. Needle mount according to claim 2, **characterised in that** a transversely arranged pin (24) or a cross rib is arranged in the groove-like recess.

4. Needle mount according to claim 1, **characterised in that** the needle clamping part (8) is disposed to pivot on the needle receiving part (2).

5. Needle mount according to claim 1, **characterised in that** the needle clamping part (8) and the needle receiving part (2) substantially combine to form a cylindrical outer contour when the needle clamping element (8) is located in the clamping position.

6. Needle mount according to claim 1, **characterised in that** the pivot axis (12) of the needle clamping part (8) is oriented transversely to the needle and parallel to a separation face (5) between the needle clamping part (8) and the needle receiving part (2).

7. Needle mount according to claim 1, **characterised in that** the pivot axis (12a) of the needle clamping part (8) is oriented parallel to the longitudinal centre axis (13) of the needle.

8. Needle mount according to claim 1, **characterised in that** at least one catch element (19) is associated with the fixing element (14) to hold the fixing element (14) in fixing position.

## Revendications

1. Porte-aiguille (1), destiné en particulier à des aiguilles Schiffli,
comprenant un élément de réception d'aiguille (2) qui présente un logement (6) conçu pour recevoir une extrémité (7) d'une aiguille,
comprenant un élément de serrage d'aiguille (8) qui est monté pivotant, est lié à l'élément de réception d'aiguille (2) et peut pivoter entre une position de serrage et une position de libération, l'élément de serrage d'aiguille (8), lorsqu'il occupe sa position de serrage, pressant radialement l'extrémité (7) de l'aiguille qui est ainsi appliquée contre l'élément de réception d'aiguille (2) et est serrée,
comprenant au moins un élément de verrouillage (14) qui peut être déplacé entre une position de verrouillage, dans laquelle il maintient l'élément de serrage d'aiguille (8) en position de serrage, et une position de libération, dans laquelle il libère l'élément de serrage d'aiguille (8),
l'élément de verrouillage (14) étant monté avec possibilité de pivotement ou de rotation autour d'un axe de pivotement ou de rotation (16, 13) qui est parallèle ou concentrique à un axe longitudinal médian (13) de l'aiguille,
l'élément de verrouillage (14) étant pivoté ou tourné autour de l'axe de pivotement ou de rotation (16, 13) pour être amené sur l'élément de serrage d'aiguille (8) ou l'élément de réception d'aiguille (2), afin de verrouiller l'élément de serrage d'aiguille (8), et étant éloigné par pivotement ou rotation de l'élément de serrage d'aiguille (8) ou de l'élément de réception d'aiguille (2), afin de libérer l'élément de serrage d'aiguille (8).

2. Porte-aiguille selon la revendication 1, **caractérisé par le fait que** l'élément de réception d'aiguille (2) présente, en tant que logement (6), un évidement allongé en forme de rainure.

3. Porte-aiguille selon la revendication 2, **caractérisé par le fait qu'**une broche (24) transversale ou une nervure transversale est disposée dans l'évidement en forme de rainure.

4. Porte-aiguille selon la revendication 1, **caractérisé par le fait que** l'élément de serrage d'aiguille (8) est monté pivotant sur l'élément de réception d'aiguille (2).

5. Porte-aiguille selon la revendication 1, **caractérisé par le fait que** l'élément de serrage d'aiguille (8) et l'élément de réception d'aiguille (2) se complètent sensiblement pour former un contour extérieur cylindrique, lorsque l'élément de serrage d'aiguille (8) est en position de serrage.

6. Porte-aiguille selon la revendication 1, **caractérisé par le fait que** l'axe de pivotement (12) de l'élément de serrage d'aiguille (8) est orienté perpendiculairement à l'aiguille et parallèlement à une surface de séparation (5) entre l'élément de serrage d'aiguille (8) et l'élément de réception d'aiguille (2).

7. Porte-aiguille selon la revendication 1, **caractérisé par le fait que** l'axe de pivotement (12a) de l'élément de serrage d'aiguille (8) est orienté parallèlement à l'axe longitudinal médian (13) de l'aiguille.

8. Porte-aiguille selon la revendication 1, **caractérisé par le fait qu'**au moins un élément d'encliquetage (19) est associé à l'élément de verrouillage (14), afin de maintenir ledit élément (14) en position de verrouillage.
